# EUROPÄISCHE PATENTSCHRIFT

(11) **EP 0 134 558 B1**
(45) Veröffentlichungstag und Bekanntmachung des Hinweises auf die Patenterteilung: **12.11.1986**
(21) Anmeldenummer: 84109731.4
(22) Anmeldetag: 16.08.1984
(51) Int. Cl.: B25D 1/00

(54) **Nothammer**
Emergency hammer
Marteau brise-vitre

(30) Priorität: 29.08.1983 DE 3331081
(43) Veröffentlichungstag der Anmeldung: 20.03.1985
(73) Patentinhaber: Gebr. Happich GmbH, D-42097 Wuppertal (DE)
(72) Erfinder: Lang, Manfred, D-5600 Wuppertal 11 (DE)

## Beschreibung

Die Erfindung bezieht sich auf einen Nothammer zum Einschlagen von Glasscheiben, welcher aus einem Stiel und einem daran angeordneten Hammerkopf besteht, der an einem Ende eine Spitze aufweist.

Ein solcher Nothammer ist durch die DE-U-8 204 767 bekannt geworden.

Im allgemeinen werden Omnibusse, aber auch schienengebundene Fahrzeuge mit Nothämmern ausgerüstet, die dazu dienen, nach Verkehrsunfällen, bei denen sich die Türen des Fahrzeugs nicht mehr öffnen lassen, für die eingesperrten Personen eine Möglichkeit zu schaffen, die Scheiben der Fahrzeugfenster zu zerschlagen, um auf diese Art und Weise aus dem Fahrzeug herauskommen zu können. Die Nothämmer sind in der Regel an den die einzelnen Fahrzeugfenster voneinander trennenden Pfosten angeordnet.

Der bekannte Nothammer nach der DE-U-8 204 767 weist eine T-förmige Ausbildung auf, wobei die Hammerkopflänge der recht klein bemessenen Pfostenbreite angepaßt ist. Das bedeutet, daß der Hammerkopf sowohl links als auch rechts einen nur geringen Überstand zum Stiel besitzt, woraus sich nachteiligerweise ergibt, daß es praktisch nicht möglich ist, mit dem bekannten Nothammer eine Scheibe zu zerschlagen, ohne dabei mit der den Hammerstiel haltenden Hand auf die zersplitternde Scheibe aufzuprallen. Daraus können sich unter Umständen sehr schwerwiegende Verletzungen ergeben.

Aufgabe der vorliegenden Erfindung ist es, einen Nothammer der gattungsgemäßen Art derart zu verbessern, daß die Gefahr von Handverletzungen erheblich herabgemindert wird.

Erfindungsgemäß wird diese Aufgabe dadurch gelöst, daß der Hammerkopf mit seinem der Spitze abgewandten Endbereich am Stiel befestigt oder einstöckig mit diesem verbunden ist, wobei der Hammerkopf den Stiel im wesentlichen nur einseitig überragt, so daß sich ein relativ großer Überstand zwischen dem Stiel und der Spitze ergibt und wobei der Hammerkopf in einer mit der Spitze schräg nach oben verlaufenden Ausrichtung am Stiel angeordnet ist und daß der Stiel an der vom Hammerkopf überragten Seite einen zum Überspannen einer den Stiel erfassenden menschlichen Hand dienenden Schutzbügel aus formstabilem Material trägt.

Dadurch, daß der Hammerkopf mit seinem der Spitze abgewandten Endbereich am Stiel angeordnet ist, wird eine erhebliche Vergrößerung des Hammerkopfüberstands zum Stiel erzielt, wodurch schon die Gefahr einer Handverletzung herabgemindert wird, weil die Handknöchel beim Zerschlagen einer Fensterscheibe nicht unmittelbar auf die Fensterscheibe aufprallen können. Weiterhin ist es von besonderem Vorteil, daß der Hammerkopf in einer mit der Spitze schräg nach oben verlaufenden Ausrichtung am Stiel angeordnet ist ; denn durch diese Maßnahme bleiben die Handknöchel beim Auftreffen der Hammerkopfspitze auf die zu zerschlagene Scheibe noch weiter von der Scheibe entfernt. Wie Versuche gezeigt haben, ist der solchermaßen erfindungsgemäß ausgebildete Nothammer geeignet, auch von Frauen oder Kindern effektiv eingesetzt zu werden. Die erfindungsgemäße Maßnahme, die Hand zusätzlich durch einen am Stiel angeordneten Schutzbügel zu schützen, optimiert die Gebrauchssicherheit des neuen Nothammers, weil bei einem Zerschlagen einer Scheibe nicht die Hand der Bedienungsperson, sondern der Schutzbügel auf die Scheibe bzw. auf die Scheibensplitter prallt. Besonders vorteilhaft ist daher der erfindungsgemäße Nothammer, wenn er zum Zerschlagen von Mehrfachscheiben eingesetzt werden muß. Durch die einseitige Vergrößerung des Überstandes des Hammerkopfes in bezug auf den Stiel und durch den Wegfall des Überstandes zur anderen Seite des Stieles hin, wird auch den gegeben Einbauverhältnissen vollauf Rechnung getragen ; denn der Hammerkopf braucht zufolge dieser erfindungsgemäßen Maßnahme keine größeren Abmessungen als die vom Stande der Technik vorgegebenen, aufzuweisen.

Es ist von Vorteil, wenn die Spitze des Hammerkopfes weiter als der Schutzbügel vom Stiel absteht, weil sich dadurch der Nothammer in sehr praktischer Weise benutzen läßt.

Vorzugsweise besitzt der Schutzbügel eine U-förmige Ausbildung, wobei die freien Schenkelenden des Schutzbügels am Griff festgelegt sind und wobei der Steg des Bügels sich etwa parallel zum Stiel erstreckt. Dabei kann zweckmäßigerweise der Schutzbügel einstückig und materialeinheitlich mit dem Stiel ausgebildet sein.

Ein Ausführungsbeispiel der Erfindung wird nachfolgend anhand der Zeichnung näher erläutert. Es zeigen :
Figur 1 den Nothammer in Ansicht.
Figur 2 eine Draufsicht auf Fig. 1 und
Figur 3 einen Schnitt E-F nach Fig. 1.

Der neue Nothammer besteht aus einem Stiel 1 und einem an dessen Kopfende angeordneten Hammerkopf 2. Der Hammerkopf 2 ist vorzugsweise einstückig und materialeinheitlich mit dem Stiel 1 ausgebildet und mit einer Spitze 3 aus Stahl oder dergleichen bestückt. Der Hammerkopf 2 überragt den Stiel 1 im wesentlichen nur einseitig, so daß sich ein relativ großer Überstand zwischen dem Stiel 1 und der Hammerkopfspitze 3 ergibt. Besonders erwähnenswert ist, daß der Hammerkopf 2 in einer mit der Spitze 3 schräg nach oben verlaufenden Ausrichtung am Stiel 1 angeordnet ist. Es hat sich als vorteilhaft erwiesen, eine Schräglage von etwa 15 Winkelgraden {wie dargestellt) vorzusehen.

Der Stiel 1 trägt an seiner vom Hammerkopf 2 überragten Seite einen Schutzbügel 4, der U-förmig ausgebildet ist und der aus einem Steg 5 und zwei Schenkeln 6 besteht, deren freie Enden vorzugsweise einstückig und materialeinheitlich mit dem Stiel 1 verbunden sind. Der (auf der Zeichnung) untere Schenkel 6 schließt mit dem freien Stielende ab, während der obere Schenkel oberhalb der Stielmitte am Stiel 1 angeordnet ist. Der Steg 5 verläuft dabei parallel zum Stiel 1. Die durch den Schutzbügel gebildete Öffnung 7 ist so bemessen, daß sie auch von einer größeren menschlichen Hand durchgriffen werden kann. Der Schutzbügel besitzt einen geringeren Überstand zum Stiel 1 als der Hammerkopf 2 mit Spitze 3.

Da der Schutzbügel 4 die den Nothammer schwingende menschliche Hand beim Zerschlagen einer Fensterscheibe gegen Verletzungen schützen soll, ist es wesentlich, daß der Schutzbügel 4 eine relativ große Breite (vgl. Fig. 2 und 3) aufweist, die den Handrücken überspannt. Die Breite des Schutzbügels 4 ist wesentlich größer als die des Stiels 1.

Der neue Nothammer kann vorteilhafterweise bis auf die nachträglich anzubringende Spitze 3 aus einem Guß bestehen, wobei es sich sowohl um einen metallischen als auch um einen Werkstoff aus Kunststoff handeln kann. Es ist natürlich auch möglich, die Spitze 3, die ein relativ hohes Gewicht haben sollte, mit dem Material des Hammerkopfes zu umspritzen.

Der Stiel 1 weist zweckmäßigerweise eine durch Rippen 8 und Riefen 9 gebildete Profilierung auf, wodurch die Griffigkeit begünstigt wird.

## Patentansprüche

1. Nothammer zum Einschlagen von Glasscheiben, welcher aus einem Stiel (1) und einem daran angeordneten Hammerkopf (2) besteht, der an einem Ende eine Spitze (3) aufweist, dadurch gekennzeichnet, daß der Hammerkopf (2) mit seinem der Spitze (3) abgewandten Endbereich am Stiel (1) befestigt oder einstückig mit diesem verbunden ist, wobei der Hammerkopf (2) den Stiel (1) im wesentlichen nur einseitig überragt, so daß sich ein relativ großer Überstand zwischen dem Stiel (1) und der Spitze (3) ergibt und wobei der Hammerkopf (2) in einer mit der Spitze (3) schräg nach oben verlaufenden Ausrichtung am Stiel (1) angeordnet ist und daß der Stiel (1) an der vom Hammerkopf (2) überragten Seite einen zum Überspannen einer den Stiel (1) erfassenden menschlichen Hand dienenden Schutzbügel (4) aus formstabilem Material trägt.

2. Nothammer nach Anspruch 1, dadurch gekennzeichnet, daß die Spitze (3) des Hammerkopfes (2) weiter als der Schutzbügel (4) vom Stiel (1) absteht.

3. Nothammer nach Anspruch 1 und/oder 2, dadurch gekennzeichnet, daß der Schutzbügel (4) eine U-förmige Ausbildung aufweist, wobei die freien Schenkelenden des Schutzbügels (4) am Stiel (1) festgelegt sind und wobei der Steg (5) des Bügels (4) sich etwa parallel zum Stiel (1) erstreckt.

4. Nothammer nach einem oder mehreren der Ansprüche 1 bis 3. dadurch gekennzeichnet, daß der Schutzbügel (4) einstückig und materialeinheitlich mit dem Stiel (1) ausgebildet ist.

## Claims

1. An emergency hammer for knocking in panes of glass, comprising a handle (1) and a hammer head (2) arranged thereon which has a point (3) at one end, characterised in that the hammer head (2) is secured to or is integrally formed on the handle (1) at its end region remote from the point (3) with the hammer head (2) protruding beyond the handle (1) substantially on one side only so that a comparatively great overhang results between the handle (1) and the point (3), the hammer head (2) being arranged on the handle (1) in an orientation such that the point (3) extends obliquely upwards, and that the handle (1) carries on the side over which the hammer head (2) protrudes a guard (4) of a material of stable form serving to extend over a human hand grasping the handle (1).

2. An emergency hammer according to Claim 1, characterised in that the point (3) of the hammer head (2) protrudes from the handle (1) further than does the guard (4).

3. An emergency hammer according to Claim 1 and/or Claim 2, characterised in that the guard (4) is of U-shaped construction with the free ends of the legs of the guard (4) being made fast with the handle (1) and the intermediate portion (5) of the guard (4) extending substantially parallel to the handle (1).

4. An emergency hammer according to one or more of Claims 1 to 3, characterised in that the guard (4) is in one piece and is of a material which is uniform with that of the handle (1).

## Revendications

1. Marteau de secours pour briser des vitres, constitué d'un manche (1) et d'une tête de marteau (2) assujettie à ce manche, cette tête présentant sur une extrémité une pointe (3), caractérisé en ce que la tête (2) du marteau est fixée au manche (1) par son extrémité opposée à la pointe (3) ou est faite d'une seule pièce avec le manche, tandis que la tête (2) du marteau dépasse seulement d'un seul côté du manche (1), de telle sorte qu'il en résulte un espacement relativement grand entre le manche (1) et la pointe (3) et que la tête (2) du marteau est fixée au manche (1) dans une direction avec la pointe (3) s'étendant obliquement vers le haut, et en ce que le manche (1) porte, sur son côté surmonté par la tête (2) du marteau, un arceau de protection (4) en matière indéformable pour entourer une main humaine tenant le manche (1).

2. Marteau de secours selon la revendication 1, caractérisé en ce que la pointe (3) de la tête (2) du marteau est plus éloignée du manche (1) que l'arceau de protection (4).

3. Marteau de secours selon la revendication 1 ou 2, caractérisé en ce que l'arceau de protection (4) présente une conformation en U, les extrémités libres des branches de l'arceau de protection (4) étant fixées au manche (1) et l'âme (5) de l'arceau (4) s'étendant à peu près parallèlement au manche (1).

4. Marteau de secours selon une ou plusieurs des revendications 1 à 3, caractérisé en ce que l'arceau de protection (4) est fait d'une seule pièce avec le manche (1) et réalisé dans la même matière.
